# EUROPÄISCHE PATENTSCHRIFT

(11) **EP 0 365 606 B1**
(45) Veröffentlichungstag und Bekanntmachung des Hinweises auf die Patenterteilung: **05.02.1992**
(21) Anmeldenummer: 89902251.1
(22) Anmeldetag: 07.02.1989
(51) Int. Cl.: E04B 1/61

(54) **RECHTECKIGES FERTIGBAUELEMENT ZUM ZUSAMMENSTELLEN UND ZUSAMMENSCHLIESSEN MIT ANDEREN FERTIGBAUELEMENTEN ZU WÄNDEN, DECKEN UND BÖDEN VON RAUMZELLEN UND VORRICHTUNG ZUM ZUSAMMENSCHLIESSEN DIESER WÄNDE MIT DEN DECKEN UND BÖDEN**
RECTANGULAR PREFAB UNITS DESIGNED TO BE ASSEMBLED AND JOINED TO OTHER PREFAB UNITS TO FORM WALLS, CEILINGS AND FLOORS OF MODULAR ROOMS AND DEVICE FOR ASSEMBLING THESE WALLS WITH CEILINGS AND FLOORS
ELEMENTS RECTANGULAIRES PREFABRIQUES POUR ASSEMBLAGE ET LIAISON AVEC D'AUTRES ELEMENTS PREFABRIQUES AFIN DE FORMER DES PAROIS, DES PLAFONDS ET DES PLANCHERS D'ESPACES MODULAIRES, ET DISPOSITIF D'ASSEMBLAGE DE CES PAROIS AVEC DES PLAFONDS ET DES PLANCHERS

(30) Priorität: 09.02.1988 DE 3803913
(43) Veröffentlichungstag der Anmeldung: 02.05.1990
(73) Patentinhaber: GABLER, Martin, D-8017 Bad Tölz (DE)
(72) Erfinder: GABLER, Martin, D-8017 Bad Tölz (DE)
(74) Vertreter: Hieke, Kurt
(86) Internationale Anmeldenummer: EP8900111
(87) Internationale Veröffentlichungsnummer: WO8907693

(56) Entgegenhaltungen:
- DE-A- 3 336 506
- GB-A- 759 545
- US-A- 2 414 060
- US-A- 2 453 221
- US-A- 3 286 423

## Beschreibung

Die Erfindung bezieht sich auf rechteckige Fertigbauelemente gemäß dem einleitenden Teil des Patentanspruchs 1.

Fertigbauelemente mit den im einleitenden Teil des Patentanspruchs 1 genannten Merkmalen sind aus der US-A-32 86 423 bekannt. Die bekannten Fertigbauelemente dienen der Herstellung von Außenwänden und Zwischenwänden von Häusern. Sie haben im wesentlichen quadratische Form mit Kantenlängen, die einem Bruchteil der Höhe der jeweiligen Wand entsprechen, und werden sowohl nebeneinander als auch übereinander wie Bausteine angeordnet. Jedes Fertigbauelement weist für den Zusammenschluß mit einem seitlich benachbarten an der diesem zugewendeten Stirnseite in deren Längsmitte übereinander drei elastisch nachgiebige Verriegelungshaken auf, deren Verankerungsflächen parallel zu den Seitenkanten des Fertigbauelements verlaufen. Seitlich zu den Breitseiten hin befindet sich im Abstand von den Haken auf jeder Seite von diesen je eine Nut-Feder-Verbindung, so daß beim Zusammenschließen jeweils zwei Nut-Feder-Verbindungen ineinander eingefädelt werden müssen. Außerdem ist es wegen des Abstandes der Nut-Feder-Verbindungen von den Haken und wegen deren Nachgiebigkeit möglich, daß sich die Nuten und die Federn relativ zueinander etwas verlagern, wenn auf die Bauelemente senkrecht zu deren Breitseiten eine Kraft einwirkt, und dabei der Stoß zwischen den Bauelementen vergrößert und die Abdichtung zwischen diesen bedeutend verschlechtert wird. Aufgrund der zu den Seitenkanten der Bauelemente parallelen Verankerungsflächen an den Haken und der elastischen Nachgiebigkeit von diesen ist auch die Spannkraft zwischen den seitlich nebeneinander befindlichen Bauelementen nur gering. Die bekannten Bauelemente eignen sich auch nicht zur Herstellung von belastbaren Decken und Böden, da sie hierfür zu mehreren auch über deren Spannweite nebeneinander angeordnet werden müßten und ein Verbund in dieser Richtung keinerlei ausreichende Biegesteifigkeit hat. Selbst wenn den bekannten Fertigbauelementen eine der Spannweite einer Decke oder eines Bodens entsprechende Länge gegeben würde, könnten sie jedenfalls zumindest dort nicht als Deckenoder Bodenelemente eingesetzt werden, wo es auf einen qualitativ hochwertigen Dichtstoß zwischen den Fertigbauelementen ankommt, weil die bei ihnen vorgesehene Hakengestaltung und der Seitenabstand der Nut-Feder-Verbindungen zu den Haken ein Wandern der Federn in den Nuten unter der Biegelast nicht ausschließen und keine große Spannkraft zwischen benachbarten Bauelementen erzielbar ist.

Aus der US-A-24 14 060 sind rechteckige Fertigbauelemente zum Zusammenstellen und Zusammenschließen zu Wänden von Häusern bekannt, bei denen an den Stirnseiten der Fertigbauelemente Haken befestigt sind, die mit der Stirnfläche der Wand eine Hinterschneidung bilden, die eine dieser Stirnfläche gegenüberstehende, einwärts zu dieser hin schräg verlaufende Verankerungsfläche aufweisen, die mit einer entsprechenden Fläche am Gegenhaken des benachbarten Fertigbauelements zusammenwirkt. Beim Zusammenstellen und Zusammenschließen dieser bekannten Fertigbauelemente werden diese durch die Haken unter ihrem Gewicht an den, Stirnseiten zusammengezogen. Unterhalb und oberhalb der Haken befindet sich aber zwischen den benachbarten Bauelementen ein freier Raum, in dem sich massenweise Schmutzpartikel sammeln können und aus dem der Stoßspalt abzweigt. Es ist sehr leicht möglich, daß Schmutzpartikel aus dem Hohlraum oberhalb und unterhalb der Haken und auch von außerhalb der Raumzelle in deren Innenraum gelangen.

Es sind auch Fertigbauelemente bekannt, die eine der Höhe der Seitenwände bzw. der Spannweite einer Decke oder eines Bodens reichende Länge aufweisen und in der längsseitigen Stirnseite mit einer einzigen, sich über deren Länge erstreckenden Längsnut versehen sind, in die vom anderen Fertigbauelement her eine zu diesem gehörende Feder gleicher Länge eingreift. Diese Nut-Feder-Verbindung bewirkt eine Ausrichtung benachbarter Fertigbauelemente senkrecht zu deren Breitseiten und gewährleistet einen großflächigen dichten Stoß über die Höhe der Seitenwand bzw. die Spannweite der Decke oder des Bodens, wobei auch Ausführungen bekannnt sind, bei denen Nut und Feder mit einer gewissen Schnappwirkung ineinandergreifen und so auch ein Zusammenschließen in Richtung senkrecht zu den Stirnflächen bewirken. Bei anderen Ausführungen der bekannten Fertigbauelemente sind verschwenkbare Hakenverschlüsse zum Zusammenziehen der Fertigbauteile in Richtung senkrecht zu den Stirnflächen vorgesehen, die komplizierte Tragvorrichtungen aufweisen, welche in die Fertigbauelemente eingearbeitet sind. Die verschwenkbaren Haken ragen aus dem einen Fertigbauelement entlang der Kontaktfläche vor und greifen im verriegelten Zustand durch Öffnungen in dem anderen Fertigbauelement hinter in diesem vorgesehene Bolzen oder dgl.. Sie sind durch die Breitseiten hindurch mit einem Spannschlüssel aus einer Stellung, die das Zusammenführen der Fertigbauelemente ermöglicht, in die Verrigelungsstellung verschwenkbar und ziehen hierbei die Fertibauelemente in die endgültige Position zusammen. Bei beiden Ausführungen werden zwischen die zusammenzuspannenden Flächen der Bauelemente elastische Dichtungen eingelegt, die den Stoß zwischen den Fertigbauelementen zusätzlich abdichten.

Die Schnappwirkung der bekannten Nut-Feder-Verbindung hat den Nachteil einer verhältnsimäßig geringen Spannkraft in Richtung senkrecht zu den zusammenzuschließenden Flächen der Bauelemente, die es nicht erlaubt, die strengen Forderungen zu erfüllen, die in manchen Fällen an die Dichtheit des Stoßes gestellt werden, wie dies beispielsweise bei Reinraumzellen für die Fertigung elektronischer Bauteile der Fall ist, wo es darauf ankommt, daß eine möglichst schmale Stoßfuge erzielt wird, die auch einen Kontakt mit dem Dichtungsmittel weitgehend ausschließt.

Die bekannten Fertigbauelemente mit Schwenkhakenverschlüssen ermöglichen zwar die Erzielung einer größeren Spannkraft, doch sind die Spannvorrichtungen konstruktiv sehr aufwendig und montageunfreundlich, und die Öffnungen in den Breitseiten , die den Zugang des Spannschlüssels zum Schwenkhakenmechanismus ermöglichen, stören die erwünschte Glattwandigkeit der fertigen Raumzellen, müssen gesondert sorgfältig verschlossen werden und bleiben selbst dann als Störquellen zurück, aus denen Verunreinigungspratikel austreten oder sich dort festsetzen können.

Der Erfindung liegt die Aufgabe zugrunde, Fertigbauelemente gemäß dem einleitenden Teil des Patentanspruchs 1 so zu gestalten, daß unabhängig davon, ob sie für Seitenwände oder für Decken und Böden eingesetzt werden, also unabhängig von der Art der Belastung, ein auf Dauer zuverlässig dichter, mit großer Spannkraft unveränderbar zusammengehaltener Stoß zwischen benachbarten Fertigbauelementen erzielt wird und diese dennoch mühelos und rasch ohne besondere Werkzeuge so zusammengebaut werden können, daß von der Raumzelle her keinerlei Zugriff durch eine im zusammengebauten Zustand freiliegende Breitseite her nötig ist.

Die vorstehende Aufgabe wird durch die Merkmale des Patentanspruchs 1 gelöst.

Die erfindungsgemäßen Fertigbauelemente werden unmittelbar im Bereich der Nut-Feder-Verbindung durch die Verriegelungshaken zusammengeschlossen und mit großer Spannkraft zusammengehalten, so daß dieser Verbindung, die auch für die Dichtheit des Stoßes besonders wichtig ist, jegliche Möglichkeit einer gegenseitigen Verschiebung von Nut und Feder unter auf die Fertigbauteile einwirkenden Belastungen genommen ist. Sie sind auch auf einfache Weise rasch ohne besondere Werkzeuge zusammenbaubar, und es müssen nach dem Zusammenbau keine weiteren Spannmittel durch die Breitseite eines Fertigbauelements hindurch betätigt werden um die gewünschte hochgradige Abdichtung unter Bildung einer sehr engen Stoßfuge zu erreichen.

Die Unteransprüche betreffen bevorzugte Ausgestaltungen der Fertigbauelemente gemäß Patentanspruch 1. Die besondere Gestaltung der zweiteiligen Verriegelungsvorrichtung gemäß Anspruch 10 führt dabei zu dem weiteren besonderen Vorteil, daß auch die aus den Bauelementen gemäß Anspruch 1 gebildeten Seitenwände mit den daraus gebildeten Decken und Böden ebenso wie die Seitenwände, Decken und Böden als solche allein durch den Vorgang des Zusammenstellens unter Entwicklung einer starken Spannkraft zusammengeschlossen werden können, so daß auch hierfür anschließend keine weiteren Spannmittel mehr durch die Breitseite der Fertigbauelemente von der dem Raum zugewendeten freien Oberfläche her betätigt werden müssen.

Die Erfindung eröffnet die Möglichkeit, auf einfachste Weise rasch und weitgehend oder sogar vollständig ohne Zuhilfenahme besonderer Werkzeuge Raumzellen mit glattwandigen Seitenwänden, Decken und Böden sowie mit höchsten Dichtheitsanforderungen genügenden Stößen zwischen den Bauelementen herzustellen, wobei die Dichtheit aller Stoßstellen sogar den Anforderungen genügen kann, die für Reinraumzellen verlangt werden.

Die Erfindung wird nachstehend an Ausführungsbeispielen anhand der Zeichnung noch näher erläutert.

In der Zeichnung zeigt:
Fig. 1 Besonderheiten einer ersten Ausführungsform im Querschnitt senkrecht zu den Breitseiten sowie senkrecht zu den Stirnflächen zweier zusammengebauter Fertigbauelemente im Bereich von deren Stoßstelle,
Fig. 2 den Längsschnitt zu Fig. 1 entlang der Schnittlinie II-II in Fig. 1,
Fig. 3 und 4 eine zweite Ausführungsform der Fertigbauelemente in gleicher Schnittdarstellung wie in Fig. 1 bzw. in Fig. 2,
Fig. 5, 5a und 6 eine dritte Ausführungsform der Fertigbauelemente in gleicher Schnittdarstellung wie in Fig. 1 bzw. Fig. 2,
Fig. 7 eine der Fig. 3 entsprechende Schnittdarstellung, die zeigt, wie mit Fertigbauelementen gemäß Fig. 5 und 6 ein Eckstoß bewerkstelligt werden kann,
Fig. 8 die Draufsicht auf einen randseitigen Teil der dem Raum zugewendeten Breitseite eines zur Bildung von Decken oder Böden bestimmten Bauelementes in schematischer Darstellung,
Fig. 9 die Draufsicht auf einen Teil der einer Decke bzw. einem Boden zugewendeten Stirnseite eines zur Bildung von Seitenwänden bestimmten Bauelementes in schematischer Darstellung,
Fig. 10 den Schnitt durch eine Verbindung zwischen Seitenwand und Decke bzw. Boden aus erfindungsgemäßen Fertigbauelementen mittels einer erfindungsgemäßen Zusammenschließvorrichtung, u.zw. im oberen Teil + entlang der Schnittlinie Xa-Xa in Fig. 8 und im unteren Teil im Schnitt entlang der Schnittlinie Xb-Xb in Fig. 9, wobei ein Zustand dargestellt ist, in dem die Auflageflächen der zusammenzuschließenden Wände voneinander noch etwas Abstand haben, und
Fig. 11 in einer der Fig.10 entsprechenden Darstellung den Zustand, in dem die Wände fest zusammengeschlossen sind und mit ihren Auflageflächen aneinanderliegen.

+ im Schnitt

In den Fig. 1 bis 6 ist von den Fertigbauelementen jeweils nur der stoßnahe Bereich zweier Stirnseite an Stirnseite zusammengeschlossener Fertigbauelemente in der Umgebung eines zusammenwirkenden Hakenpaares wiedergegeben. Die weiteren Paare von Verriegelungshaken sind in gleicher Weise ausgeführt und befinden sich im gegenseitigen Abstand übereinander über die Länge der zusammenzuschließenden Stirnflächen verteilt sowie in der Nähe der Enden von diesen, wobei mindestens zwei Hakenpaare für eine Stoßstelle vorhanden sind. Der bevorzugte Abstand zwischen den Hakenpaaren beträgt einige zehn Zentimeter.

Mehrere Fertigbauelemente ergeben, nebeneinander mit fluchtenden Breitseiten angeordnet und zusammengeschlossen, eine Seitenwand, eine Decke oder einen Boden jeweils mit dicht geschlossener Oberfläche, die bis auf die praktisch spaltlosen Stöße zwischen den Fertigbauelementen völlig glatt ist, sodaß sich keine Partikel unerreichbar daran festsetzen können.

Die Fertigbauelemente 1 und 2 gemäß Fig. 1 und 2 bestehen jeweils aus einem wärmeisolierenden Schaumstoffkern 3, z.B. Polyurethan-Schaum, sowie aus einer den Schaumstoff an den Breitseiten und den zusammenstoßenden Stirnflächen ummantelnden Decklage, hier aus Blech. Ihre Breitseiten und ihre Stirnflächen erstrecken sich senkrecht zur Zeichenebene der Fig. 1.

Etwa in der Mitte der zusammenstoßenden längsseitigen Stirnflächen 5 der Fertigbauelemente ist in diese jeweils eine sich über die Länge der Stirnfläche erstreckende Nut 6 eingearbeitet. In jeden Schaumstoffkern 3 ist ein sich zu der jeweiligen Nut 6 parallel erstreckendes, mit einem Schenkel bis fast an die Nut heranreichendes U-Profil 7 eingeschäumt, das auf diese Weise fest im Schaumstoffkern 3 verankert ist. In jeder Nut 6 befinden sich im Abstand verteilt und an den Enden Verriegelungshaken 8, die an dem Nutgrund anliegen und bei dieser Ausführungsform eine etwa der Breite der jeweiligen Nut 6 entsprechende Breite aufweisen. Die Verriegelungshaken 8 haben eine Länge von etwa 10 cm und sind mittels Schrauben oder dgl. 9 gegen den nutnahen Schenkel des U-Profils 7 verspannt. Jeder Verriegelungshaken 8 bildet mit dem Nutgrund jeweils eine Hinterschneidung, die eine dem Nutgrund gegenüberstehende, einwärts zu diesem schräg verlaufende Verankerungsfläche 8a aufweisen. Alle in ein und derselben Nut 6 befindlichen Verriegelungshaken 8 weisen in die gleiche, von Nut zu benachbarter Nut aber in die entgegengesetzte Richtung und sind für den Hintergriff der entsprechenden Haken am benachbarten Fertigbauelement parallel zur Nut 6 von der gleichen Seite her zugänglich. Die Verankerungsfläche 8a hat dabei vom Nutgrund einen solchen Abstand, daß die Stirnfläche des einen Fertigbauelements gegen die hier die gegenfläche bildende Stirnfläche des benachbarten Fertigbauelements verspannt ist, wenn die Fertigbauelemente 1 und 2 ihre gegenseitige Endlage einnehmen, wie dies in Fig. 1 und 2 dargestellt ist. Der Raum in den Nuten oberhalb und unterhalb der Haken kann, wie in Fig. 2 dargestellt , ebenfalls mit einem Schaumstoff ausgefüllt sein. Zwischen die benachbarten Stirnflächen der Fertigbauelemente 4 und 5 ist beiderseits der Nuten 6 ein sich über die Länge dieser Fläche erstreckender Dichtungsstreifen 10 eingefügt. Die beiden Dichtungsstreifen dichten den Stoß zwischen den Fertigbauelenmenten 1 und 2 unter der erheblichen, durch die Verriegelungshaken 8 hervorgerufenen Vorspannung hochgradig ab. Außerhalb der Dichtungsstreifen 10 sind die Stirnflächen 5 vom jeweiligen Fertigbauelement weg zum anderen hin etwas ausgeformt, so daß beiderseits der Stirnfläche 5 zu den Breitseiten hin Stoßkanten 11 vorhanden sind, deren Abstand deutlich geringer ist als die Breite der Dichtungsleisten 10. Von der Raumseite her gesehen grenzen also die zusammengestellten und zusammengespannten Fertigbauelemente 1 und 2 mit einem sehr engen Stoßspalt aneinander.

In Fig. 2 ist der Schaumkern 3 der Übersichtlichkeit halber als weiße Fläche dargestellt.

Wenn die Fertigbauelemente 1 und 2 für den fluchtenden Zusammenschluß mit weiteren Fertigbauelementen bestimmt sind, sind sie auf der gegenüberliegenden Stirnfläche jeweils.in der gleichen Weise wie in Fig. 1 und 2 dargestellt ausgeführt. Bei der Ausführung nach Fig. 1 und 2 zentrieren die Verriegelungshaken 8 nach Art einer Feder die Fertigbauelemente in ihrer Seitenlage senkrecht zu den Breitseiten in Bezug aufeinander , wobei sie jeweils um etwa eine Nutentiefe aus der Nut vorragen, in der sie befestigt sind. Die Verriegelungshaken 8 legen mit ihren Stirnflächen 8a genau den Abstand fest, den die Stirnflächen 5 im zusammengespannten Zustand der Fertigbauelemente aufweisen , womit ein hohes Maß an Gleichförmigkeit des Stoßspaltes und der durch die Dichtungsstreifen 10 bewirkten Abdichtung gewährleistet ist.

Bei der Ausführung nach Fig. 3 und 4 bestehen die Fertigbauelemente ebenfalls aus einem Schaumstoffkern 3 mit Blechdecklage 4 auf den Breitseiten und auf der Stirnfläche. Anders als bei der Ausführung nach Fig. 1 und 2 ist an zwei zusammenstoßenden Fertigbauelementen 1 und 2 nur die Stirnfläche des einen, hier des Fertigbauelements 1, allein mit einer Nut 6 versehen, während das andere Fertigbauelement 2 an seiner Stirnfläche etwa mittig auch eine in die Nut 6 passende Feder 27 aufweist. Die Seitenflächen von Nut und Feder sind so gestaltet und haben solche Abmessungen, daß sie mit einer gewissen Schnappwirkung zusammenrastbar sind. Die Nut 26 und die Feder 27 zentrieren die Fertigbauelemente 1 und 2 fluchtrecht.

In der Nut 6 sind ebenfalls wieder im gegenseitigen Abstand übereinander Verriegelungshaken 28 befestigt, die in gleicher Weise wie die Haken 8 bei der Ausführung nach Fig. 1 und 2 Hinterschneidungen mit schrägen Verriegelungsflächen 28a mit dem Nutgrund bilden. Die Verriegelungshaken 28 sind hier schmaler als die Nut 26 und greifen in wirkungsmäßig gleicher Weise hinter entsprechende Verriegelungshaken 28′, die in Nutausschnitten 6′ in der Frontfläche 27a der Feder 27 angeordnet sind. Der Zusammenschluß erfolgt prinzipiell in der gleichen Weise wie im Zusammenhang mit Fig. 1 und 2 geschildert, wobei auch die Verriegelungshaken 28′ jeweils mit einer Verriegelungsfläche 28a versehen sind und mit dem Grund des jeweiligen Nutabschnitts eine Hinterschneidung für den Eingriff des Verriegelungshakens 28 am benachbarten Fertigbauelement 1 bilden.

Wie in Fig. 3 zu sehen, ist der Stoßspalt zwischen den Fertigbauelementen hier mit einer Dichtungsleiste 30 überbrückt, für die gemäß Fig. 3 zwei Varianten vorgesehen sind, von denen die eine oben und die andere unten dargestellt ist. Bei der in Fig. 3 oberen Variante ist die Dichtungsleiste 30 unter Zwischenschaltung eines Dichtmittels beiderseits des Stoßspaltes an den Breitseiten der Fertigbauelemente befestigt und jeweils endseitig etwas in je eine Sicke 31 hineingebogen, die in jedem Fertigbauelement 1 und 2 in dessen Breitseite zum Stoßspalt parallel verläuft. Bei der in Fig. 3 unten dargestellten Variante hat die Dichtungsleiste 30 einen etwa mittigen senkrechten Ansatz 32, ist also im Querschnitt T-förmig, und sie erstreckt sich außen gerade über die Sicken 31 der beiden Fertigbauelemente 1 und 2 hinweg. Zwischen die T-förmige Dichtungsleiste 30 und das jeweilige Fertigbauelement 1 bzw. 2 kann ebenfalls ein Dichtungsmittel eingebracht sein.

Zusätzlich zu den Dichtungsleisten 30 kann auch zwischen den aneinander angrenzenden Stirnflächen der Fertigbauteile 1 und 2 jeweils ein Dichtungsstreifen ggf. beiderseits der Feder 27 eingefügt sein, was in Fig. 3 jedoch nicht dargestellt ist.

Die Verriegelungshaken 28 und 28′ sind bei der Ausführung aach Fig. 3 und 4 jeweils an Querträgern 33 befestigt, die sich im Bereich des jeweiligen Verriegelungshakens unmittelbar einwärts von der Nut 26 bzw. der Feder 27 von einer Breitseite des jeweiligen Fertigbauelements zur anderen erstrecken und mit dem Schaumstoffkern 3 vernetzt sind. Das Fertigbauelement 1 ist zusätzlich dazu noch mit Stützklötzen versehen, die mit dem Querstück 33 verbunden sind und beiderseits der Nut 26 in den Raum zwischen der Nutseitenwandung und der Breitseite des Fertigbauelements 1 hineinragen. Dadurch und durch die Feder 27 erhält die Stoßverbindung eine besonders hohe Festigkeit.

Für den fluchtrechten Zusammenbau von Fertigbauelementen in der Ausführung gemäß Fig. 3 und 4 mit entsprechenden Fertigbauelementen ist jedes von ihnen entlang der einen Stirnfläche so,wie für das Fertigbauelement 1 in Fig. 3 und 4 dargestellt,ausgebildet und an seiner anderen Stirnfläche so ausgeführt, wie dies in Fig. 3 und 4 für das Fertigbauelement 2 wiedergegeben ist, also an einer Stirnfläche mit einer Nut 26 und an der anderen Stirnfläche mit einer Feder 27.

Die Ausführungsform gemäß Fig. 5 und 6 ist derjenigen gemäß Fig. 1 und 2 ähnlich. Anstelle der Decklage aus Blech bei der Ausführung nach Fig. 1 und 2 sind hier an den Breitseiten der Fertigbauelemente 1 und 2 beschichtete, selbsttragende Preßspanplatten 40 vorgesehen, die mit dem Kern aus isolierendem Material, z.B. aus einer Styroporplatte oder auch aus Hartschaum , verbunden sind. Zwischen den Preßspanplatten 40 erstrecken sich über die Länge der benachbarten Stirnflächen der Fertigbauelemente 1 und 2 Leisten aus Schichtsperrholz, die eine dem Abstand zwischen den Preßspanplatten 40 entsprechende Breite aufweisen und gegen deren Enden etwas einwärts versetzt sind, so daß auch hier eine sich über die Länge dieser Stirnflächen erstreckende Nut 6 an jeder der benachbarten Stirnflächen gebildet wird. In dieser Nut sind wie bei der Ausführung nach Fig. 1 und 2 die Verriegelungshaken 38 angeordnet, die die gleiche Form haben wie die Verriegelungshaken 8 bei der Ausführung nach Fig. 1 und 2 und ebenso wie diese an einem starren Träger, hier den Schichtsperrholzleisten 41, befestigt sind. Die Verriegelungshaken 38 bestehen hier ebenfalls aus Schichtsperrholz, doch könnten si auch aus einem anderen Material, z.B. Polyamid oder einem anderen Kunststoff, hergestellt sein. Die an den benachbarten Stirnflächen zueinander vorstehenden Enden der Preßspanplatten 1 und 2 nehmen auf jeder Seite der Fertigbauelemente zwischen sich ein H-Profil 39 aus einem passenden Material, beispielsweise Aluminium oder Kunststoff, auf. Diese Profile überbrücken mit ihren Außenschenkeln den Stoß zwischen den Preßspanplatten 40 der benachbarten Fertigbauelemente 1 und 2. Sie können beim Zusammenbau der Fertigbauelemente als lose Teile eingefügt werden. Bevorzugt wird jedoch die Befestigung dieser Profile 39 vor dem Zusammenbau zunächst an einem der beiden Fertigbauelemente.

Gemäß Fig. 5a kann beiderseits des Mittelsteges der Profilleisten 39 ein Dichtungsstreifen 42 eingefügt werden. Diese Dichtungsstreifen besorgen dann zusammen mit den Profilleisten 39 und den Stirnflächen der Preßspanplatten 40 die zuverlässige Abdichtung des Stoßes der Fertigbauelemente 1 und 2, sobald diese in der Endlage unter der Spannkraft der Verriegelungshaken 38 stehen.

Für den fluchtrechten Zusammenschluß von Fertigbauelementen gemäß Fig. 5 und 6 an beiden Stirnseiten sind auch die in Fig. 5 nicht zu sehenden anderen Enden dieser Fertigbauelemente in der aus Fig. 5 und 6 ersichtlichen Weise gestaltet.

Die Fig. 7 zeigt, wie mit Fertigbauelementen gemäß Fig. 5 und 6 und - prinzipiell - auch gemäß Fig. 1 und 2 ein Eckstoß hergestellt werden kann. Zu diesem Zweck wird eines der Fertigbauelemente , hier das Fertigbauelement 1, nur an einem Ende in der aus Fig. 5 und 6 bzw. 1 und 2 ersichtlichen Weise ausgeführt und am anderen Ende einfach mit einer glatten Stirnfläche 1a versehen, die an einem tragenden Abschluß 1a vorgesehen sein kann.

Über die Höhe des eckenseitigen Endes der dem Fertigbauelement 2 zugewendeten Breitseite des Fertigbauelements 1 sind an diesem Profilleisten 50 befestigt, die wie die Profil leisten 39 die über den Grund der Längsnut 6 vorstehenden leistenartigen Enden des Fertigbauelements 2 aufnehmen. Zwischen den Profilleisten 50 sind an der Breitseite des Fertigbauelements 1 Verriegelungshaken 38 der in den Fig. 1 und 2 sowie 5 und 6 dargestellten Art befestigt, in die die Verriegelungshaken am Fetigbauelement 2 eingreifen, so daß nun die Spannkraft zwischen der Breitseite des Fertigbauelements 1 und der Stirnfläche des Fertigbauelements 2 wirksam wird. Das eckenaußenseitige Profil 50 ist so gestaltet, daß es gleichzeitig ebenso wie die Profile 39 den Stoß an der Außenseite der Ecke überbrückt.

Selbstverständlich können bei dem Eckstoß gemäß Fig. 7 zwischen den Profilleisten und den Fertigbauelementen 1 und 2 Dichtungsstreifen eingelegt werden.

Mit den vorbeschriebenen Fertigbauelementen können, Zug um Zug, sowohl Seitenwände als auch Decken und Böden von Räumen gebildet werden, wobei in die Fertigbauelemente in der vorstehend beschriebenen Weise an ihren Längsstirnseiten zusammengehakt und so zusammengeschlossen werden können, ohne daß durch eine Breitseite hindurch irgendwelche Spannmittel im Inneren der Fertigbauelemente betätigt werden müssen, so daß glatte dicht geschlossene Wandflächen entstehen, an denen und in denen sich keine Partikelfänger und Partikelquellen, aus denen Partikel in den Raum austreten können, vorhanden sind. Dies ist beispielsweise für Reinräume von großer Bedeutung.

Die Fig. 8 bis 11 zeigen ein Ausführungsbeispiel einer Vorrichtung, die es gleichermaßen ohne die Notwendigkeit eines Durchgriffs mit Spannwerkzeugen durch die Wandflächen, insbesondere die dem Raum zugewendeten Wandflächen hindurch ermöglicht, auch die Seitenwände mit eineir Decke bzw. einem Boden allein durch das Zusammenbringen der Auflageflächen dicht und zuverlässig zu verbinden und zusammenzuspannen.

In Fig. 8 und Fig. 9 sind von der Vorrichtung nur die den eigentlichen Mechanismus umgebenden Gehäuse 100 dargestellt, die gemäß Fig. 8 bei Fertigbauelementen , die zur Bildung von Decken und Böden bestimmt sind, randseitig in die dem Raum zuzuwendende Breitseite eingelassen, z.B. eingeschäumt sind. Die Gehäuse sind zu dieser Breitseite offen und schließen mit dieser bündig ab. Bei Fertigbauelementen, die zur Bildung von Seitenwänden bestimmt sind, befinden sich diese Gehäuse 100 in der der Decke bzw. dem Boden zugewendeten oberen bzw. unteren Stirnwand der Fertigbauelemente, wobei sie ebenfalls zu dieser hin offen sind und mit dieser bündig abschließen. Die Gehäuse 100 erstrecken sich mit ihrer Längsmittelebene bei den Fertigbauelementen für Decken und Böden parallel zur stirnseitigen Außenfläche 101 und bei Fetigbauelementen für Seitenwände parallel zu deren Breitseiten 102 und 103. Die Seitenwände stehen stirnseitig auf dem Boden entlang von dessen Rand auf, und die Decke ruht entlang ihres Randes auf den oberen Stirnseiten der Seitenwände. Die Gehäuse haben vorzugsweise einen solchen Abstand a von den benachbarten Außenflächen, daß Decke und Boden außen etwa bündig mit den Seitenwänden abschließen.

In den in Fig. 8 und 9 nur schematisch ohne Inhalt dargestellten Gehäusen 100 befindet sich die in Fig. 10 und Fig. 11 in Seitenansicht dargestellte Vorrichtung zum kraftvollen Zusammmenschließen von Decke bzw. Boden und Seitenwand. In jedem Decken bzw. Boden-Fertigbauelement ist mindestens eine solche Vorrichtung vorgesehen, so daß entlang des Randes die Decke bzw. den Boden in einem höchstens der Breite eines Fertigbauelements entsprechenden Abstand mehrfach zu jeder Seitenwand verankert ist und fest gegen deren stirnseitige Auflagefläche gezogen wird.

In den Fig. 10 und 11 ist oben ein Teil eines Fertigbauelements der Decke und unten ein Teil eines Fertigbauelements der Seitenwand zu sehen, die zusammenzuschließen sind. Für das obere Fertigbauelement verläuft der Schnitt entlang der Schnittlinie Xa-Xa in Fig. 8 und für das untere Fertigbauelement entlang der Schnittlinie Xb-Xb in Fig. 9.

Die Vorrichtung zum Zusammenschließen der Decke bzw. des Bodens mit einer Seitenwand wird auf die nachstehend noch näher erläuterte Weise einfach dadurch selbsttätig ausgelöst, daß die Seitenwand bzw. das jeweilige Seitenwand-Fertigbauteil auf den Boden paßrichtig aufgesetzt oder - im Falle der Decke - diese bzw. ein Fertigbauelement der letzteren auf die Seitenwand bzw. das jeweilige Seitenwandbauelement paßrichtig aufgelegt wird. Für das paßrichtige Zusammeführen sind in der Zeichnung nicht näher dargestellte Zentriermittel, z.B. in Löcher in dem einen Teil eingreifende Zentrierstifte an dem anderen Teil, vorgesehen.

Die Fig. 10 zeigt die zusammen-zu-schließenden Teile in dem Zustand unmittelbar vor dem selbsttätigen Auslösen des Verriegelungsmechanismus, in dem sie noch einen gewissen Abstand voneinander aufweisen. Die Fig. 11 gibt den verriegelten Zustand wieder, in dem die Bauteile mit ihren Anlageflächen satt aneinander anliegen, ggf. unter Verwendung eines nachgiebigen Dichtungsmittels zur weiteren Erhöhung der Dichtheit des Stoßes.

Die funktionellen Hauptbestandteile der Vorrichtung zum Zusammenschließen von Decken bzw. Böden mit Seitenwänden sind je Spannstelle ein Hakenpaar 104 aus einem in dem einen Bauteil diesem gegenüber starr befestigten Haken 105 und einem in dem anderen Bauteil verschwenkbar gelagerten, beweglichen Haken 106, eine beim dargestellten Ausführungsbeispiel als Schraubendruckfeder 107 ausgeführte Vorrichtung zur Federbelastung des verschwenkbaren Hakens 106 in die in Fig. 11 zu sehende Verriegelungsstellung und eine elastisch nachgiebig gehaltene Sperrklinke 108, die in der in Fig. 10 zu sehenden entriegelten Eintrittsstellung des verschwenkbaren Hakens 106 in ein Gegenrastmittel, hier eine Nut 109, in diesen Haken 106 formschlüssig eingreift und diesen gegen die Federbelastung aus der Feder 107 in der Eintrittsstellung hält.

Die Sperrklinke 108 befindet sich an einem Federschenkel 110, der in der zu den Auflageflächen 111 im wesentlichen senkrechten und durch die nicht dargestellten Zentriermittel gegen seitliches Ausweichen gesicherten Bewegungsbahn des starren Hakens 105 so angeordnet ist, daß er beim Eintritt des starren Hakens 105 neben und unter den verschwenkbaren Haken 106,von diesem + bezüglich der Nut 109 auswärts zur Seite gedrückt wird und dabei die Sperrklinke 108 mitnimmt und aus der Nut 109 ausrastet. Um dies bewerkstelligen zu können, ragt der feste Haken 105 aus seinem-hier oberen - Fertigbauelement genügend weit vor.
+ Haken 105

Sobald die Sperrklinke 108 auf die vorstehend beschriebene Weise aus der Nut 109 ausgerückt worden ist, kommt der verschwenkbare Haken 106 frei und rastet unter der Federbelastung durch die Feder 107 hinter den starren Haken 105 ein, wobei er gleichzeitig eine große Spannkraft auf diesen ausübt und so die Auflageflächen 111 zusammenzieht und zusammenhält, wie dies in Fig. 11 dargestellt ist.

Der vorgenannte Vorgang läuft selbsttätig während der letzten Phase des Zusammenfügens der zusammenzuschließenden Bauteile ab, wenn diese aus ihrer gegenseitigen Stellung gemäß Fig. 10, in der sie noch einen gewissen Abstand voneinander haben, in die zusammengefügte Stellung gemäß Fig. 11 bewegt werden.

Die Spannkraft, die der verschwenkbare Haken 106 auf den starren Haken 105 ausübt, hängt von dem Steigungswinkel der Kontaktflächen der Haken 106 und 105 gegenüber der Vertikalen in der verriegelten Stellung und von der Spannung der Druckfeder 107 ab, die mittels einer Madenschraube 112 einstellbar ist.

Durch passende Wahl des Steigungswinkels der Kontaktflächen der Haken 105 und 106 kann entweder ein nicht mehr lösbarer Formschluß oder auch ein wiederlösbarer Kraftschluß zwischen den Haken erzielt werden, welch letzterer dann dadurch aufhebbar ist, daß die zusammengeschlossenen Bauelemente,beispielsweise durch Druck gegen das Deckenelement von der Raumseite her,belastet werden wobei die nötige Lösekraft durch Einstellung der Vorspannung der Feder 107 beeinflußbar ist und im wesentlichen der Spannkraft entspricht, die der verschwenkbare Haken 106 auf den starren Haken 105 ausübt.

Es ist offensichtlich, daß die Haken 105 und 106 mit ihrer zugehörigen Halterung ohne weiteres untereinander ausgetauscht werden können.

Beim dargestellten Ausführungsbeispiel ist der Federschenkel 110 mit der Sperrklinke 108 einstückig an einen in seinem Gehäuse 100 befestigten Gehäuseeinsatz 113 angebildet, in dem auch der verschwenkbare Haken 106 auf einer in diesem Einsatz 113 starr befestigten Achse 114 drehbar gelagert ist.

Auch der starre Haken 105 befindet sich an einem in seinem Gehäuse 100 befestigten Gehäuseeinsatz 115, wobei er mit diesem aus einem Stück gebildet ist.

Für sämtliche Teile des vorstehend beschriebenen Mechanismus bis auf die Achse 114 und die Feder 107 sowie ggf. die Madenschraube 112 wird vorzugsweise Kunststoff verwendet.

Sowohl an den Gehäuseeinsatz 113 als auch an den Gehäuseeinsatz 115 ist jeweils ein federnder Schnappverriegelungsschenkel 116 angebildet, der jeweils mit einem gehäusestarren Stift 117 zusammenwirkt, der ebenso wie ein jeweils zweiter Stift 118 auf der gegenüberliegenden Seite nahe bei der Gehäusewand angeordnet ist und sich senkrecht zur Gehäusemittelebene und damit zur Mittelebene der Haken 105 und 106 erstreckt. Diese Stifte 117 und 118 werden vor der Befestigung der Gehäuse 100 in dem betreffenden Bauteil, also ggf. vor dem Einschäumen, in die Gehäuse eingeordnet und darin fixiert.

Die Schnappverriegelungsschenkel 116 sind an den Gehäuseeinsätzen 113 und 115 so angeordnet, daß sie beim Einschieben der letzteren in das jeweilige Gehäuse 100 dem starren Stift 117 zunächst elastisch auszuweichen vermögen, um dann, wenn die Gehäuseeinsätze 113 und 115 ihre Endposition erreicht haben, um den jeweiligen Stift 117 herum einzurasten. Beim Einführen der Gehäuseeinsätze 113 und 115 wird zunächst das dem jeweiligen Schnappverriegelungsschenkel 116 gegenüberliegende Ende hinter den dort befindlichen Stift 118 eingehakt und sodann der betreffende Gehäuseeinsatz in seine endgültige Position gemäß Fig. 10 und 11 geschoben.

Die in Fig. 10 und 11 zu sehenden Einsatzstücke 120 werden zum Einschieben der Gehäuseeinsätze 113 und 115 entfernt, so daß die Schnappverriegelungsschenkel ihre elastische Beweglichkeit gegenüber dem restlichen Teil des Gehäuseeinsatzes entfalten können. Wenn die Gehäuseeinsätze in ihre endgültige Position in dem Gehäuse 100 gebracht worden sind, werden die Einsatzstücke 120 wieder - vorzugsweise mit Schnappverriegelungswirkung - eingefügt, wodurch die elastische Beweglichkeit der Schnappverriegelungsschenkel ausgeschlossen wird und diese dann einen Formschluß mit dem jeweiligen Stift 117 herstellen.

Zum gegenseitigen Ausrichten der zusammenzuschließenden Fertigbauelemente müssen diese gegeneinander seitwärts verschiebbar sein. Dieser Ausrichtvorgang erfordert einen Mindestabstand, der der maximalen Strecke entspricht, um die die Haken des Hakenpaares 104 aus der jeweiligen Auflagefläche vorragen. Dieser Freiraum muß auch über der Decke vorhanden sein, und es ist offensichtlich, daß es wünschenswert ist, mit einem möglichst geringen Freiraum auszukommen. In diesem Zusammenhang ist es vorteilhaft, wenn nicht nur der starre Haken 105 sondern auch der bewegliche Haken 106 eines jeden Hakenpaares 104 ein Stück aus der Auflagefläche vorragt.

Wenn die die Gehäuseeinsätze 113 und 115 bildenden Bauelemente an Trägern, Versteifungen und dgl. innerhalb des jeweiligen Fertigbauelements anderweitig befestigt werden können, sind die Gehäuse 100 entbehrlich. Die Verwendung von Gehäusen 100 empfiehlt sich insbesondere dann, wenn keine solche tragenden Elemente vorhanden sind, weil die Gehäuse 100 auch dann eine sehr gute Fixierung in dem jeweiligen Fertigbauelement erhalten, wenn sie ohne anderweitige Befestigung in die Isoliermasse eingeschäumt werden.

Der in Fig. 10 und 11 dargestellte Verriegelungsmechanismus eignet sich prinzipiell auch anstelle der im Zusammenhang mit den Fig. 1 bis 7 erläuterten Verriegelung mit starren Haken für den seitlichen Zusammenschluß von Fertigbauelementen. Wo es die räumlichen Verhältnisse gestatten, ist jedoch für diesen Zweck die Verriegelung mit starren Haken günstiger, weil sie,bei gegebener Lösbarkeit durch Verschieben parallel zu den Anlageflächen,in Richtung senkrecht dazu, also in Schlußrichtung, einen Formschluß ergibt. Die Verwendung des Verriegelungsmechanismus gemäß Fig. 10 und 11 empfiehlt sich also in erster Linie dort, wo eine Herstellung des Schlusses durch Bewegen der Fertigbauelemente parallel zu den Auflageflächen nicht möglich ist, wie dies beim Zusammenfügen von Decken und Böden mit Seitenwänden in der Regel der Fall ist, aber auch gelegentlich für den Zusammenschluß des einen oder anderen Fertigbauelements mit einem seitlich benachbarten der Fall sein kann. In jedem Falle aber sind die Fertigbauelemente ohne die notwendigkeit des Einsatzes von Spannwerkzeugen allein durch das Aneinanderfügen fest und praktisch fugenfrei zusammenschließbar, und es werden trotz der besonderen Einfachheit der Montage überdies allseits dem umbauten Raum zugewendete Wandflächen erhalten, die vollständig glatt und dicht sind. Dies ist insbesondere in der Reinraumtechnik ein bedeutender Vorteil, da Montageöffnungen, auch wenn sie nachträglich verschlossen werden, Anlaß zu Verunreinigungen des umbauten Raumes mit Partikeln geben.

Wenn die Fertigbauelemente breit genug sind, d.h. oben und unten eine genügend breite Auflagefläche aufweisen, können die Gehäuse 100 bzw. die Haken mit ihrer Mittelebene abweichend von der Darstellung in den Fig. 8 bis 11 auch senkrecht zu der dort gezeigten Orientierung angeordnet werden.

## Patentansprüche

1. Rechteckige Fertigbauelemente zum Zusammenstellen und Zusammenschließen zu Wänden, Decken und Böden von Raumzellen, wobei die gegenseitige Lage benachbarter Fertigbauelemente in Richtung senkrecht zu deren Breitseiten durch eine Nut-Feder-Verbindung mit der Nut in einer der Stirnseiten des einen Fertigbauelements und der Feder an der gegenüberliegenden Stirnseite des benachbarten Fertigbauelements vorgegeben ist und an diesen Stirnseiten jeweils mindestens zwei in deren Längsrichtung im Abstand voneinander angeordnete, in dieser Richtung von der gleichen Seite her zugängliche Verriegelungshaken befestigt sind, die dem Hintergriff hinter entsprechende Verriegelungshaken am benachbarten Fertigbauelement dienende Verankerungsflächen aufweisen, welche von der jeweiligen Stirnfläche einen solchen Abstand haben, daß die benachbarten Stirnflächen der Fertigbauelemente gegeneinander verspannt sind, wenn diese ihre gegenseitige Endlage einnehmen, **dadurch gekennzeichnet,** daß die Verriegelungshaken (28) bei dem einen Fertigbauelement (1) in der Nut (6) der Nut-Feder-Verbindung und bei dem anderen Fertigbauelement (2) in einer Längsaussparung (6′) in der Feder (27) der Nut-Feder-Verbindung angeordnet sind und mit dem Grund der Nut (6) bzw. der Längsaussparung (6′) jeweils eine Hinterschneidung bilden, die eine diesem Grund gegenüberstehende, einwärts zu diesem hin schräg verlaufende Fläche als Verankerungsfläche (28a) aufweist, und daß bei den zur Bildung von Decken und Böden vorgesehenen Fertigbauelementen in deren der Raumzelle zuzuwendenden Breitseite innerhalb der endseitigen Randbereiche, mit denen diese Breitseite an den oberen bzw. unteren Stirnseiten einander gegenüberliegender Seitenwände zur Anlage kommt, jeweils der eine Teil (100,115) einer zweiteiligen Verriegelungsvorrichtung eingelassen ist, deren anderer Teil (100, 113) in die obere bzw. untere Stirnseite eines Fertigbauelements zur Bildung dieser Seitenwände eingelassen ist.

2. Fertigbauelemente nach Anspruch 1, **dadurch gekennzeichnet,** daß die Nut (6) der Nut-Feder-Verbindung breiter ausgeführt ist als die Verriegelungshaken (28) und die Längsaussparung (6′) in der Feder (27) der Nut-Feder-Verbindung eine Längsnut bildet, die nur zu der Stirnfläche (27a) der Feder (27) hin offen ist.

3. Fertigbauelemente nach Anspruch 1 oder 2, **dadurch gekennzeichnet,** daß jedes Fertigbauelement (1,2) zwischen Decklagen (4,40) einen kern (3) aus wärmeisolierendem Schaumstoff aufweist und die Verriegelungshaken (8) an in den kern eingeschäumten Tragelementen (7) befestigt sind.

4. Fertigbauelemente nach Anspruch 1 oder 2, **dadurch gekennzeichnet,** daß jedes Fertigbauelement (1,2) zwischen Decklagen (4,40) einen kern (3) aus wärmeisolierendem Material aufweist und die Verriegelungshaken (28,38) an sich zwischen den Decklagen (4,40) erstreckenden, gleichzeitig den Grund der Längsnut (6) bildenden Tragelementen (33,41) befestigt sind.

5. Fertigbauelemente nach Anspruch 3 oder 4, **dadurch gekennzeichnet,** daß die Decklagen (40) selbsttragend ausgeführt sind.

6. Fertigbauelemente nach Anspruch 4 und 5, **dadurch gekennzeichnet,** daß die Tragelemente (41) direkt mit den Decklagen (40) verbunden sind.

7. Fertigbauelemente nach einem der vorhergehenden Ansprüche, bei denen die zweiteilige Verriegelungsvorrichtung für jedes Fertigbauelement der Decke bzw. des Bodens im Bereich der Anlageflächen mindestens ein zusammenwirkendes Hakenpaar aufweist, von dem ein Haken an der kürzeren Stirnseite eines Seitenwand-Fertigbauelements und der andere Haken an der Breitseite des Decken- bzw. Boden-Fertigbauelements zugänglich ist, **dadurch gekennzeichnet,** daß bei jedem Hakenpaar (104) mindestens ein Haken (105,106) aus der Anlagefläche (111) vorragt und einer (106) der beiden Haken (105,106) zwischen einer Eintrittsstellung, in der er den zur Anlagefläche (111) etwa senkrechten Eintritt des anderen Hakens (105) in sein Fertigbauelement nicht behindert, und einer Verriegelungsstellung, in der er den eintretenden anderen Haken (105) hintergreift, in seinem Fertigbauelement verschwenkbar gelagert ist, daß der verschwenkbare Haken (106) in seine Verriegelungsstellung federbelastet und gegen die Federbelastung (Feder 107) durch eine ausrastbare Sperrklinke (108) in seiner Eintrittsstellung festlegbar ist, und daß die Sperrklinke (108) durch den Eintritt des anderen Hakens (105) in das Fertigbauelement des verschwenkbaren Hakens (106) aus dem letzteren ausrückbar ist.

8. Fertigbauelemente nach Anspruch 7, **dadurch gekennzeichnet,** daß sich die Sperrklinke (108) an einem Federschenkel (110) befindet, der durch den eintretenden anderen Haken (105) zur Seite drückbar ist.

9. Fertigbauelemente nach Anspruch 8, **dadurch gekennzeichnet,** daß der Federschenkel (110) mit der Sperrklinke (108) einstückig an einen in einem Gehäuse (100) befestigbaren Gehäuseeinsatz (113) angebildet ist, in dem der verschwenkbare Haken (106) drehbar gelagert ist.

10. Fertigbauelemente nach einem oder mehreren der Ansprüche 7 bis 9, **dadurch gekennzeichnet,** daß auch der unbewegliche Haken (105) mit einem in einem Gehäuse (100) befestigbaren Gehäuseeinsatz (115) aus einem Stück besteht.

11. Fertigbauelemente nach Anspruch 9 oder 10, **dadurch gekennzeichnet,** daß die Gehäuseeinsätze (113,115) jeweils mittels eines ggf. mit ihnen aus einem Stück bestehenden Schnappverriegelungsschenkels (116), dessen Beweglichkeit gegenüber dem restlichen Gehäuseeinsatz durch ein von der offenen Gehäuseseite her einführbares Einsatzstück (120) ausschließbar ist, in dem Gehäuse (100) festlegbar sind.

12. Fertigbauelemente nach einem oder mehreren der Ansprüche 9 bis 11, **dadurch gekennzeichnet,** daß die Gehäuseeinsätze (113,115) aus kunststoff bestehen.

13. Fertigbauelemente nach einem oder mehreren der Ansprüche 7 bis 12, **dadurch gekennzeichnet,** daß die Federkraft zur Vorbelastung des verschwenkbaren Hakens (106) in die Verriegelungsstellung einstellbar ist.

14. Fertigbauelemente nach einem oder mehreren der Ansprüche 7 bis 13, **dadurch gekennzeichnet,** daß mindestens ein vorragender Haken (105,106) eine der lichten Weite einer Aussparung (Gehäuse 100) im Fertigbauelement des anderen Hakens (105,106) im wesentlichen entsprechende maximale Breite aufweist.

15. Fertigbauelemente nach einem oder mehreren der Ansprüche 7 bis 14, **dadurch gekennzeichnet,** daß die beweglichen Haken (106) jeweils in einer Ebene parallel zu den Breitseiten des betreffenden Seitenwand-Fertigbauteils bewegbar sind.

16. Fertigbauelemente nach einem oder mehreren der Ansprüche 7 bis 15, **dadurch gekennzeichnet,** daß die verschwenkbaren Haken (106) mit den unbeweglichen Haken (105) unter der Federbelastung (Feder 107) einen durch Krafteinwirkung auf das jeweilige Hakenpaar (104) in Richtung senkrecht zu den Anlageflächen (111) lösbaren Schluß herstellen.

17. Verbund aus mindestens zwei Fertigbauelementen nach einem der vorhergehenden Ansprüche, **dadurch gekennzeichnet,** daß zwischen die zusammenstoßenden Stirnflächen der Fertigbauelemente (1,2) über deren Länge elastische Dichtungen (10,10′) eingefügt sind und/oder die stirnseitigen Stöße zwischen den Fertigbauelementen (1,2) außenseitig jeweils mit einer sich über ihre Länge erstreckenden Abdeckleiste (30,39a) überbrückt sind.

18. Verbund nach Anspruch 17, **dadurch gekennzeichnet,** daß die Abdeckleisten mit einem zwischen sie und die Fertigbauelemente (1,2) eingefügten Dichtungsmittel den jeweiligen Stoß abdichten.

19. Verbund nach Anspruch 17 oder 18, **dadurch gekennzeichnet,** daß die Abdeckleisten (30) mit einem in den Stoß vorragenden Halteansatz (32) versehen sind.

## Claims

1. Rectangular prefabricated building elements for the putting and connecting together into walls, ceilings and floors of room cells, wherein the mutual position of adjacent prefabricated building elements in the direction perpendicular to their wide sides is preset by a tongue-and-groove connection with the groove in one of the end faces of the one prefabricated building element and the tongue at the opposite end face of the adjacent prefabricated building element and at least two latching hooks each are fastened at these end faces, which hooks are arranged at a spacing one from the other in the longitudinal direction of the end faces and accessible from the same side in this direction and which have anchoring surfaces which serve for the engagement behind corresponding latching hooks at the adjacent prefabricated building element and have such a spacing from the respective end faces that the adjacent end faces of the prefabricated building elements are tightened one against the other when these assume their mutual end position, characterised thereby, that the latching hooks (28) in the case of the one prefabricated building element (1) are arranged in the groove (6) of the tongue-and-groove connection and in the case of the other prefabricated building element (2) in a longitudinal recess (6′) in the tongue (27) of the tongue-and-groove connection and with the base of the groove (6) or of the longitudinal recess (6′) each time form an undercut which as anchoring surface (28a) has a surface standing opposite this base and extending obliquely inwards towards this and that, in the case of the prefabricated building elements provided for the formation of ceilings and floors, the one part (100, 115) of a two- part latching device is let into their wide side facing the room cell and within the end face edge regions, by which this wide side comes to bear against the upper or lower end faces of side walls lying one opposite the other and the other part (100, 113) of the two-part latching device is let into the upper or lower end face of a prefabricated building element for the formation of these side walls.

2. Prefrabricated building elements according to claim 1, characterised thereby, that the groove (6) of the tongue-and-groove connection is formed to be wider than the latching hooks (28) and the longitudinal recess (6′) in the tongue (27) of the tongue-and-groove connection forms a longitudinal groove which is open only towards the end face (27a) of the tongue (27).

3. Prefrabricated building elements according to claim 1 or 2, characterised thereby, that each prefabricated building element (1, 2) displays a core (3) of thermally insulating foam material between covering layers (4, 40) and the latching hooks (8) are fastened at carrier elements (7) moulded into the foam of the core.

4. Prefabricated building elements according to claim 1 or 2, characterised thereby, that each prefabricated building element (1, 2) displays a core (3) of thermally insulating foam material between covering layers (4, 40) and the latching hooks (28, 38) are fastened at carrier elements (33, 41) extending between the covering layers (4, 40) and at the same time forming the base of the longitudinal groove (6).

5. Prefabricated building elements according to claim 3 or 4, characterised thereby, that the covering layers (40) are constructed to be self-supporting.

6. Prefabricated building elements according to claim 4 and 5, characterised thereby, that the carrier elements (41) are connected directly with the covering layers (40).

7. Prefabricated building elements according to one of the preceding claims, in which the two-part latching device displays at least one pair of co-operating hooks in the region of the bearing surfaces for each prefabricated building element of the ceiling or of the floor, of which pair one hook is accessible at the shorter end face of a side wall prefabricated building element and the other hook is accessible at the wide side of the ceiling or floor prefabricated building element, characterised thereby, that of each pair (104) of hooks at least one hook (105, 106) protrudes from the bearing surface (111) and one (106) of both the hooks (105, 106) is borne in its prefabricated building element to be pivotable between an entry position, in which it does not obstruct the entry - about perpendicular to the bearing surface (111) - of the other hook (105) into its prefabricated building element, and a latching position, in which it engages behind the entering other hook (105), that the pivotable hook (106) is spring-loaded into its latching position and fixable in its entry position against the spring loading (spring 107) by a disengageable locking pawl (108) and that the locking pawl (108) is movable out of the pivotable hook (106) by the entry of the other hook (105) into the prefabricated building element of the pivotable hook (106).

8. Prefabricated building elements according to claim 7, characterised thereby, that the locking pawl (108) is disposed at a spring limb (110), which is urgeable to the side by the entering other hook (105).

9. Prefabricated building element according to claim 8, characterised thereby, that the spring limb (110) with the locking pawl (108) are formed in one piece at a housing insert (113), which is fastenable in a housing (100) and in which the pivotable hook (106) is borne to be rotatable.

10. Prefabricated building elements according to one or more of the claims 7 to 9, characterised thereby, that the immovable hook (105) also consists of one piece with a housing insert (115), which is fastenable in a housing (100).

11. Prefabricated building elements according to claim 9 or 10, characterised thereby, that the housing inserts (113, 115) are each fixable in the housing (100) by means of a respective spring catch limb (116), which in a given case consists of one piece with them and the movability of which relative to the remaining housing insert is excluded by an insert member (120), which is introducible from the open housing side.

12. Prefabricated building elements according to one or more of the claims 9 to 11, characterised thereby, that the housing inserts (113, 115) consist of synthetic material.

13. Prefabricated building elements according to one or more of the claims 7 to 12, characterised thereby, that the spring force for the biassing of the pivotable hook (106) into the latching position is adjustable.

14. Prefabricated building elements according to one or more of the claims 7 to 13, characterised thereby, that at least one protruding hook (105, 106) has a maximum width which corresponds substantially to the clear width of a recess (housing 100) in the prefabricated building element of the other hook (105, 106).

15. Prefabricated building elements according to 7 to 14, characterised thereby, that the movable hooks (106) are movable each time in a plane which is parallel to the wide sides of the side wall prefabricated building element concerned.

16. Prefabricated building elements according to one or more of the claims 7 to 15, characterised thereby, that the pivotable hooks (106) under the spring loading (spring 107) produce a lock with the immovable hooks (105), which lock is releasable by force influence on the respective pair (104) of hooks in a direction perpendicular to the bearing surfaces (111).

17. Composite of at least to prefabricated building elements according to one of the preceding claims, characterised thereby, that elastic seals (10, 10′) are inserted between the abutting end faces of the prefabricated building elements (1, 2) over their length and/or the end face butt joints between the prefabricated building elements (1, 2) are bridged over at the outward sides each by a respective cover strip (30a, 39a) extending over their length.

18. Composite according to claim 17, characterised thereby, that the cover strips seal the respective butt joint with a sealing medium inserted between them and the prefabricated building elements (1, 2).

19. Composite according to claim 17 or 18, characterised thereby, that the cover strips (30) are provided with a retaining projection (32), which protrudes into the butt joint.

## Revendications

1. Eléments de construction préfabriqués rectangulaires destinés à être assemblés et réunis pour former des murs, des plafonds et des planchers de salles, dans lesquels la position réciproque d'éléments de construction préfabriqués voisins est prédéterminée dans une direction perpendiculaire à leurs côtés larges au moyen d'une liaison à rainure et languette, la rainure étant ménagée dans l'une des faces frontales d'un élément de construction préfabriqué et la languette étant disposée sur la face frontale opposée de l'élément de construction préfabriqué voisin, et dans lesquels sur ces faces frontales sont fixés respectivement au moins deux crochets de verrouillage, qui sont distants l'un de l'autre dans la direction de leur étendue longitudinale, sont accessibles dans cette direction à partir du même côté et comportent des surfaces d'ancrage destinées à s'engager sur des crochets de verrouillage correspondants situés sur l'élément de construction préfabriqué voisin et qui sont situés à une distance telle de la surface frontale respective que les surfaces frontales voisines des éléments de construction préfabriqués sont serrées les unes contre les autres lorsque ces éléments prennent leur position finale réciproque, caractérisés par le fait que les crochets de verrouillage (28) sont disposés dans la rainure (6) du système de liaison à rainure et languette, dans un élément de construction préfabriqué (1), et dans un évidement longitudinal (6′) ménagé dans la languette (27) du système de liaison à rainure et languette, dans l'autre élément de construction préfabriqué (2) et forment, avec le fond de la rainure (6) ou de l'évidement longitudinal (6′), respectivement une partie en dépouille, qui possède une surface qui est disposée en vis-à-vis de ce fond et s'étend obliquement vers l'intérieur en direction de ce dernier et sert de surface d'ancrage (28a), et que dans le cas des éléments de construction préfabriqués prévus pour la formation de plafonds et de planchers, dans leur côté large devant être tournés vers la salle, à l'intérieur des zones marginales d'extrémité, au moyen desquelles ce côté large vient s'appliquer contre les faces frontales supérieure ou inférieure de parois latérales situées en vis-à-vis, est insérée respectivement une partie (100,115) d'un dispositif de verrouillage formé de deux parties, dont l'autre partie (100,113) est insérée dans la face frontale supérieure ou inférieure d'un élément de construction préfabriqué servant à former ces parois latérales.

2. Éléments de construction préfabriqués suivant la revendication 1, caractérisés par le fait que la rainure (6) du système de liaison à rainure et languette est plus large que les crochets de verrouillage (28), et que l'évidement longitudinal (6′) ménagé dans la languette (27) du système de liaison à rainure et languette forme une rainure longitudinale, qui est ouverte uniquement en direction de la face frontale (27a) de la languette (27).

3. Éléments de construction préfabriqués suivant la revendication 1 ou 2, caractérisés par le fait que chaque élément de construction préfabriqué (1,2) possède, entre des couches de revêtement (4,40), un noyau (3) réalisé en un matériau mousse isolant, et que les crochets de verrouillage (8) sont fixés sur des éléments de support (7) insérés sous forme de mousse dans le noyau.

4. Eléments de construction préfabriqués suivant la revendication 1 ou 2, caractérisés par le fait que chaque élément de construction préfabriqué (1,2) comporte, entre des couches de revêtement (4,40), un noyau (3) réalisé en un matériau d'isolation thermique, et que les crochets de verrouillage (28,38) sont fixés sur des éléments de support (33,41), qui s'étendent entre les couches de revêtement (4,40) et forment simultanément le fond de la rainure longitudinale (6).

5. Eléments de construction préfabriqués suivant l'une des revendications 3 ou 4, caractérisés par le fait que les couches de revêtement (40) sont autoportantes.

6. Eléments de construction préfabriqués suivant les revendications 4 et 5, caractérisés par le fait que les éléments de support (41) sont raccordés directement aux couches de revêtement (40).

7. Eléments de construction préfabriqués suivant l'une quelconque des revendications précédentes, dans lesquels le dispositif de verrouillage en deux parties, qui est prévu pour chaque élément de construction préfabriqué du plafond ou du plancher, possède, au niveau des surfaces d'application, au moins un couple de crochets qui coopèrent entre eux et dont l'un est accessible sur la face frontale la plus courte d'un élément de construction préfabriqué formant paroi latérale et dont l'autre est accessible sur le côté large de l'élément de construction préfabriqué de plafond ou de plancher, caractérisés par le fait que, dans chaque couple de crochets (104), au moins un crochet (105,106) fait saillie à partir de la surface d'application (111) et que l'un (106) des deux crochets (105,106) est monté de façon à pouvoir pivoter dans son élément de construction préfabriqué, entre une position d'entrée, dans laquelle il ne gêne pas l'entrée, approximativement perpendiculaire à la surface d'application (111), de l'autre crochet (105) dans son élément de construction préfabriqué, et une position de verrouillage, dans laquelle il s'engage derrière l'autre crochet entrant (105), que le crochet pivotant (106) est chargé par un ressort dans sa position de verrouillage et peut être fixé, dans sa position rentrée, par la charge d'un ressort (ressort 107) au moyen d'un cliquet de blocage (108) pouvant être désencliqueté, et que le cliquet de blocage (108) peut être dégagé du crochet pivotant (106) sous l'effet de l'introduction de l'autre crochet (105) dans l'élément de construction préfabriqué du crochet pivotant.

8. Eléments de construction préfabriqués suivant la revendication 7, caractérisés par le fait que le cliquet de blocage (108) est disposé sur une branche (110) d'un ressort, qui peut être repoussée latéralement lors de la pénétration de l'autre crochet (105).

9. Eléments de construction préfabriqués suivant la revendication 8, caractérisés par le fait que la branche (110) du ressort est formée, d'un seul tenant avec le cliquet de blocage (108), sur un insert (113), qui peut être fixé dans un boîtier (100) et dans lequel le crochet pivotant (106) est monté de manière à pouvoir pivoter.

10. Eléments de construction préfabriqués suivant une ou plusieurs des revendications 7 à 9, caractérisés en ce que le crochet immobile (105) est également formé d'un seul tenant avec un insert (104) pouvant être fixé dans un boîtier (100).

11. Eléments de construction préfabriqués suivant la revendication 9 ou 10, caractérisés par le fait que les inserts (113,115) du boîtier peuvent être fixés dans le boîtier (100) respectivement au moyen d'une branche de verrouillage à encliquetage (116), qui est éventuellement formée d'un seul tenant avec ces inserts et dont la mobilité par rapport à l'autre insert du boîtier peut être supprimée par un élément d'insertion (120) pouvant être introduit à partir du côté ouvert du boîtier.

12. Eléments de construction préfabriqués suivant une ou plusieurs des revendications 9 à 11, caractérisés par le fait que les inserts (113,115) du boîtier sont réalisés en une matière plastique.

13. Eléments de construction préfabriqués suivant une ou plusieurs des revendications 7 à 12, caractérisés par le fait que la force du ressort servant à précontraindre le crochet pivotant (6) dans la position de verrouillage est réglable.

14. Eléments de construction préfabriqués suivant une ou plusieurs des revendications 7 à 13, caractérisés par le fait qu'au moins un crochet saillant (105,106) possède une largeur maximale qui correspond pour l'essentiel au passage libre à l'intérieur d'un évidement (boîtier 100) dans l'élément de construction préfabriqué de l'autre crochet (105,106).

15. Eléments de construction préfabriqués suivant une ou plusieurs des revendications 7 à 14, caractérisés par le fait que les crochets mobiles (106) peuvent être déplacés respectivement dans un plan parallèlement aux côtés larges de l'élément préfabriqué considéré formant paroi latérale.

16. Eléments de construction préfabriqués suivant une ou plusieurs des revendications 7 à 15, caractérisés par le fait que les crochets pivotants (106) établissent, avec les crochets immobiles (105), sous l'action de la charge d'un ressort (ressort 107), une liaison pouvant être détachée moyennant l'action d'une force sur le couple respectif de crochets (115), dans une direction perpendiculaire aux surfaces d'application (111).

17. Ensemble composite formé par au moins deux éléments de construction préfabriqués suivant l'une quelconque des revendications 1 à 16, caractérisé par le fait que des éléments d'étanchéité élastiques (10,10′) sont insérés entre les surfaces frontales en aboutement des éléments de construction préfabriqués (1,2) sur la longueur de ces derniers, et/ou les joints frontaux entre les éléments de construction préfabriqués (1,2) sont recouverts extérieurement respectivement par une barrette de recouvrement (30,39a), qui s'étend sur toute la longueur des éléments.

18. Ensemble composite suivant la revendication 17, caractérisé par le fait que les barrettes de recouvrement étanchéifient le joint respectif à l'aide d'un moyen d'étanchéité inséré entre elles et les éléments de construction préfabriqués (1,2).

19. Ensemble composite suivant la revendication 17 ou 18, caractérisé par le fait que les barrettes de recouvrement (3) sont équipées d'une partie saillante de retenue (32) qui pénètre dans le joint.
